# EUROPÄISCHE PATENTSCHRIFT

(11) **EP 0 402 723 B1**
(45) Veröffentlichungstag und Bekanntmachung des Hinweises auf die Patenterteilung: **16.02.1994**
(21) Anmeldenummer: 90110518.9
(22) Anmeldetag: 02.06.1990
(51) Int. Cl.: B30B 9/30, B30B 15/30

(54) **Schwingkolbenpresse**
Press with an oscillating piston
Presse à piston oscillant

(30) Priorität: 14.06.1989 DE 3919434
(43) Veröffentlichungstag der Anmeldung: 19.12.1990
(73) Patentinhaber: GEBRÜDER WELGER GmbH & Co. KG, D-38289 Wolfenbüttel (DE)
(72) Erfinder: Simonis, Jürgen, D-3340 Wolfenbüttel (DE)

(56) Entgegenhaltungen:
- DE-A- 1 507 397
- DE-A- 2 406 234
- DE-C- 659 793
- FR-A- 874 864
- FR-A- 1 576 809
- FR-A- 2 368 881
- GB-A- 1 130 761
- US-A- 3 035 391

## Beschreibung

Die Erfindung betrifft eine stationäre Schwingkolbenpresse für Kartonagenabfälle, Papier, Folie und dgl., mit einem bogenförmig verlaufenden Preßkanal, in dem sich ein um einen unterhalb des Preßkanales gelegenen Drehpunkt schwingbar angeordneter Preßkolben hin und her bewegt und mit einer Zuführeinrichtung, welche in zeitlicher Beziehung zum Preßkolben das zu verpressende Material durch eine Preßkanaleinfüllöffnung in den Preßkanal fördert.

Eine bekannte Schwingkolbenpresse dieser Art (CA-PS 627 859) ist fahrbar ausgebildet und dient dazu, um in Schwaden auf dem Erdboden liegendes Halmgut wie Heu oder Stroh mittels eines Aufnehmers aufzusammeln, zu Ballen zu pressen und zu umschnüren. Zur Zuführung des Halmgutes vom Aufnehmer zur Einfüllöffnung und zum Einstopfen des Halmgutes in den Preßkanal sind zwei einander anschließende Fördermittel vorgesehen. Dem Aufnehmer folgt zunächst ein kontinuierlich arbeitender Rotationsförderer, der ständig Halmgut in einen Sammelraum fördert. In dem Sammelraum ist ein schwenkbarer Packer mit fest angeordneten, V-förmigen Stopfelementen vorgesehen, der nach jedem Rücklauf des Preßkolbens Halmgut in den Preßkanal stopfen soll. Die Ausgestaltung dieses Packers ist für eine zuverlässige Befüllung des Preßkanals ungeeignet. Während des Einstopfvorganges klemmt sich das Halmgut zwischen die V-förmigen Stopfelemente und kann während des Rücklaufes des Packers wieder mit zurückgenommen werden. Ferner schiebt der Rotationsförderer beim Eintauchen der Stopfelemente in den Preßkanal Halmgut auf die Packer-Rückseite, das beim Packerrücklauf in die obere Ecke der Sammelkammer geschoben wird und dort verharrt.

Der Erfindung liegt die Aufgabe zugrunde, diese vorbeschriebenen Nachteile zu beseitigen und eine Schwingkolbenpresse zu schaffen, die bei unterschiedlichen Materialien und insbesondere auch bei Kartonagenabfällen eine zuverlässige und gute Befüllung gewährleistet.

Die Aufgabe wird gemäß der Erfindung dadurch gelöst, daß die Zuführeinrichtung gesteuerte Förderzinken aufweist, welche sich mit unterschiedlicher Geschwindigkeit auf einer etwa nierenförmigen Umlaufbahn bewegen, wobei die Bahngeschwindigkeit der Förderzinken in der unteren, zur Einfüllöffnung gerichteten Hälfte ihrer Umlaufbahn wesentlich größer ist als in der oberen Hälfte, so daß die Förderzinken beschleunigt in die Preßkanalöffnung hineintreten und auch beschleunigt heraustreten. Aufgrund der nierenförmigen Umlaufbahn der Förderzinken sind diese nur im Förderabschnitt im Eingriff mit dem zu fördernden Material, während sie auf dem Rücklaufabschnitt zwangsläufig aus dem Material herausgezogen werden und direkt im Aufgaberaum Platz schaffen für das nachfolgende Material. Die höhere Geschwindigkeit der Förderzinken beim Fördern bewirkt einerseits eine sichere Trennung zwischen der einzustopfenden Packung und der nachfolgenden Materialmenge sowie andererseits eine optimale Befüllung des Preßkanals während der nur relativ kurzzeitigen, vollständigen Freigabe der Einfüllöffnung durch den Preßkolben. Da die Förderzinken beim Rücklauf des Kolbens und geschlossener Preßkanaleinfüllöffnung relativ weit entfernt bleiben, erfolgt keine hohe Vorverdichtung, die z. B. bei Kartonagenabfällen das Einschieben des Materials in den Preßkanal erschweren würde. Gutseinklemmungen zwischen dem Preßkolben und der Einfüllöffnung werden vermieden. Durch die höhere Geschwindigkeit der Förderzinken beim Zurückziehen werden sie schnell aus der Bewegungsbahn des sich nähernden Preßkolbens sowie aus dem eingestopften Material gezogen, so daß ein Zurückfördern von Material aus dem Preßkanal sicher vereitelt ist. Selbst sperrige Kartonagenabfälle wie Papier, Pappe o. dgl. werden dem Preßkanal zuverlässig zugeführt.

Die weitere Ausgestaltung der Erfindung sieht vor, daß die Förderzinken über ein Kurbelschwingengetriebe mit ungleichförmig umlaufender Kurbel gesteuert werden, wobei der Kurbelantrieb über ein Wälzgetriebe erfolgt, das elliptische bzw. exzentrische Zahnräder aufweist. Dadurch wird eine einfache, störungsfreie Zuführeinrichtung geschaffen, deren Antrieb mit gleichförmiger Rotation erfolgen kann, also mit anderen gleichförmig rotierenden Elementen mechanisch gekoppelt werden kann.

In einer bevorzugten Ausführungsform der Erfindung ist die Preßkolbengeschwindigkeit während des Rückhubes größer als beim Preßhub. Das ergibt eine kürzere Zeit für den Preßkolbenrücklauf und damit eine längere Öffnungszeit der Einfüllöffnung, was sich in Verbindung mit den schnellen Förderzinken als besonders vorteilhaft erwiesen hat. Umgekehrt fährt der Preßkolben beim Preßhub langsam hoch und ermöglicht in Kombination mit den schnell nach oben ausweichenden Förderzinken, daß sich die Bahn der Förderzinken bis in seine Bewegungsbahn erstreckt.

Eine raumsparende Ausführungsform der Schwingkolbenpresse wird dann erreicht, wenn die Anordnung des Kurbelschwingengetriebes so gewählt ist, daß die Koppelstange während des Arbeitshubes des Preßkolbens unter Zugbeanspruchung steht.

Für das Pressen von Kartonagenabfällen wie Pappe und Papier o. dgl. weist die Schwingkolbenpresse ein stationäres Preßraumgehäuse auf, wobei der Einfüllöffnung ein Aufgaberaum vorgeschaltet ist, welcher im oberen Bereich die Zuführeinrichtung aufweist, während der untere Bereich aus einem etwa horizontalen Aufgabetisch besteht, welcher am unteren Ende der Einfüllöffnung in den Preßkanal einmündet. Das Beschicken des Aufgaberaumes kann von Hand oder durch beliebige andere unabhängige Mittel erfolgen.

Weitere Merkmale der Erfindung ergeben sich aus den Unteransprüchen. Auf der Zeichnung ist eine Ausführungsform der Erfindung in schematischer Darstellung im Längsschnitt gezeigt:

Ein Preßraumgehäuse 1 ist auf Tragfüßen 2 aufgebaut und besitzt einen geradlinigen Preßkanalabschnitt 3 und einen bogenförmig verlaufenden Preßkanalabschnitt 4, in dem sich ein um den Drehpunkt 5 schwingbar gelagerter Preßkolben 6 hin und her bewegt zwischen einer unteren, in Vollinien gezeichneten Stellung 7, und einer oberen, in Strichpunktlinien gezeichneten Stellung 8.

Die obere Wand 9 des Preßkanalabschnittes 4 weist eine Einfüllöffnung 10 auf, der ein Aufgaberaum 11 vorgeschaltet ist. Der Preßkolben 6 gibt die Einfüllöffnung 10 in seiner unteren Stellung 7 vollständig frei. Der Aufgaberaum 11 wird gebildet von einem Aufgabetisch 12, der sich zwischen zwei Seitenwänden 13 erstreckt und im Abstand oberhalb der unteren Stellung 7 des Preßkolbens 6 etwa rechtwinklig zum Preßkanalabschnitt 4 in diesen einmündet. In dem Aufgabetisch 12 ist ein gleichförmig in Richtung des Pfeiles 14 umlaufendes Förderband 15 angeordnet. Der Übergang vom Förderband 15 zur Einfüllöffnung 10 erfolgt durch eine feststehende Plattform 16, die kurz vor der Bewegungsbahn 18 des Preßkolbens 6 mit einer zweifachen Abkantung 17 endet und die Unterkante der Einfüllöffnung 10 bildet. An die Oberkante der Einfüllöffnung 10 schließt sich ein zunächst etwa horizontal verlaufender und dann nach oben abgebogener, feststehender Trommelmantel 19 an, der im Abstand nebeneinander in Umfangsrichtung verlaufende Schlitze aufweist zum Durchtritt von Förderzinken 20. Die Förderzinken 20 sind einerseits mittels eines Zapfens 21 drehbar mit einer Kurbel 22 verbunden und andererseits an der Koppel 23 eines Kurbelschwingengetriebes befestigt, so daß die Förderzinkenspitzen 24 sich beim Umlauf der Kurbel 22 um den stationären Drehpunkt 25 auf einer etwa nierenförmigen Umlaufbahn 26 durch den Aufgaberaum 11 bewegen. Die Umlaufbahn 26 gliedert sich in einen Förderabschnitt 27, in dem sich die Förderzinken 20 in einem gutfördernden Eingriff befinden und sich über die Plattform 16 bis in den Preßkanalabschnitt 4 hineinbewegen sowie in einen Rücklaufabschnitt 28, bei dem sich die Förderzinken 20 nach Ausgriff aus dem Gut wieder zu der Position des Eingreifens zurückbewegen.

Auf der Kurbelwelle 29 ist exzentrisch zum Drehpunkt 25 ein ellipsenförmiges Zahnrad 30 befestigt, das mit einem ebenfalls ellipsenförmigen Zahnrad 31 zusammenwirkt. Das Zahnrad 31 ist über eine Welle 32 drehfest mit einem zur Welle 32 koaxialen Zahnrad 33 verbunden, das über einen Kettentrieb 34 vom Antriebsmotor 35 angetrieben wird. Das Übersetzungsverhältnis der elliptischen Zahnräder 30, 31 ist veränderlich zwischen 1:0,5 bis 1:2 als Maximalwerte. Die Anordnung ist so getroffen, daß der größte Radius des antreibenden Zahnrades 31 dem kleinsten Radius des getriebenen Zahnrades 30 gegenübersteht, wenn sich die Förderzinken 20 kurz vor der Einfüllöffnung 10 befinden (Position 180 Grad), bzw. der Preßkolben 6 in seiner unteren Stellung 7 ist. Dadurch treten die Förderzinken 20 mit ihrer größten bzw. annähernd größten Geschwindigkeit sowohl in den Einfüllbereich hinein als auch wieder heraus.

Der Antrieb des Preßkolbens 6 erfolgt über ein Kurbelschwingengetriebe, dessen Kurbeldrehpunkt 36 gegenüber dem Drehpunkt 5 der Schwinge 37 um die Exzentrizität e versetzt ist, so daß der durch die Zahl 38 gekennzeichnete Kurbelwinkel während des Preßhubes größer als 180 Grad ist. Die Koppelstange 39 wird bei Bewegung des Preßkolbens 6 aus seiner unteren Stellung 7 nach oben auf Zug belastet. Die Kurbel 40 wird über einen Kettentrieb 41 vom Antriebsmotor 35 im Übersetzungsverhältnis 1:1 zur Welle 32 angetrieben. Die Wechselbeziehung zwischen der Bewegung der Förderzinken 20 und dem Preßkolben 6 ist anhand der in die Umlaufbahn 26 der Förderzinken 20 eingetragenen Markierungen und Gradzahlen ersichtlich. Ausgehend von der Position 0 Grad der Kurbel 40 in der unteren Stellung 7 des Preßkolbens 6 kennzeichnen die Markierungen der Umlaufbahn 26 jeweils nach 30 Grad Kurbeldrehung in durch Pfeil 42 gekennzeichnete Drehrichtung die zugehörige Stellung der Förderzinken 20. Zwischen 150 Grad und 240 Grad bewegen sich die Förderzinken 20 besonders schnell, während sie sich anfänglich bei 30 Grad nur sehr langsam bewegen.

Die Arbeitsweise der Schwingkolbenpresse ist folgende:

Die zu pressenden Kartonagenabfälle werden bei in Pfeilrichtung 42 laufender Maschine in den Aufgaberaum 11 geschoben. Das in Pfeilrichtung 14 angetriebene Förderband 15 führt das Material auf die Plattform 16. Gleichzeitig biegen und knicken die in Pfeilrichtung 44 angetriebenen, sich abwärts bewegenden Förderzinken 20 das Material um und stopfen es nach Erreichen ihrer 150-Grad-Stellung bis zur 210-Grad-Stellung mit einer schnellen Hubbewegung entlang der Plattform 16 durch die Einfüllöffnung 10 in den Preßkanalabschnitt 4, während der Preßkolben 6 in der 180-Grad-Stellung der Förderzinken 20 seine untere Stellung 7 erreicht. Die Förderzinken 20 ziehen sich dann aus dem Preßkanal 4 und aus dem Material schnell zurück entlang des Rücklaufabschnittes 28. Etwa an den Förderzinken 20 hängengebliebenes Material wird spätestens abgestreift, wenn die Förderzinken 20 in den Trommelmantel 19 eintauchen und fällt aufgrund der Schwerkraft auf das im Preßkanal 4 befindliche Material, das der in Pfeilrichtung 43 angetriebene Preßkolben 6 nach oben schiebt und gegen den im Preßkanalabschnitt 3 befindlichen Preßstrang verdichtet. In der oberen Stellung 8 des Preßkolbens 6 verdeckt ein rückwärtiges Kolbenblech 45 die Einfüllöffnung 10 und die Förderzinken 20 geben zwischen 0 Grad bis 60 Grad eine maximale Öffnung des Aufgaberaumes 11 frei. Ein neuer Zyklus beginnt. Bei Erreichen einer vorbestimmten Ballenlänge wird im Preßkanalabschnitt 3 jeweils ein Ballen durch eine an sich bekannte, nicht dargestellte Knüpfvorrichtung abgebunden und anschließend ausgestoßen.

## Patentansprüche

1. Stationäre Schwingkolbenpresse für` Kartonagenabfälle, Papier, Folie und dgl., mit einem bogenförmig verlaufenden Preßkanal (4), in dem sich ein um einen unterhalb des Preßkanales gelegenen Drehpunkt (5) schwingbar angeordneter Preßkolben (6) hin und her bewegt und mit einer Zuführeinrichtung, welche in zeitlicher Beziehung zum Preßkolben (6) das zu verpressende Material durch eine Preßkanaleinfüllöffnung (10) in den Preßkanal (4) fördert, dadurch gekennzeichnet, daß die Zuführeinrichtung gesteuerte Förderzinken (20) aufweist, welche sich mit unterschiedlicher Geschwindigkeit auf einer etwa nierenförmigen Umlaufbahn (26) bewegen, wobei die Bahngeschwindigkeit der Förderzinken (20) in der unteren, zur Einfüllöffnung (10) gerichteten Hälfte ihrer Umlaufbahn (26) wesentlich größer ist als in der oberen Hälfte, so daß die Förderzinken (20) beschleunigt in die Preßkanalöffnung (10) hineintreten und auch beschleunigt heraustreten.

2. Schwingkolbenpresse nach Anspruch 1, dadurch gekennzeichnet, daß die Förderzinken (20) über ein Kurbelschwingengetriebe mit ungleichförmig umlaufender Kurbel (22) gesteuert werden, wobei der Kurbelantrieb über ein Wälzgetriebe erfolgt, das elliptische bzw. exzentrische Zahnräder (30, 31) aufweist.

3. Schwingkolbenpresse nach Anspruch 1 oder 2, dadurch gekennzeichnet, daß die Preßkolbengeschwindigkeit während des Rückhubes größer ist als beim Preßhub.

4. Schwingkolbenpresse nach Anspruch 3, dadurch gekennzeichnet, daß der Antrieb des Preßkolbens (6) über ein Kurbelschwingengetriebe erfolgt, dessen Kurbelwinkel (38) während des Preßhubes größer als 180 Grad ist.

5. Schwingkolbenpresse nach Anspruch 4, dadurch gekennzeichnet, daß die Anordnung des Kurbelschwingengetriebes so gewählt ist, daß die Koppelstange (39) während des Arbeitshubes des Preßkolbens (6) unter Zugbeanspruchung steht.

6. Schwingkolbenpresse nach einem der Ansprüche 1 bis 5, dadurch gekennzeichnet, daß der Einfüllöffnung (10) ein Aufgaberaum (11) vorgeschaltet ist, welcher im oberen Bereich die Förderzinken (20) aufweist, während der untere Bereich aus einem etwa horizontalen Aufgabetisch (12) besteht, welcher am unteren Ende der Einfüllöffnung (10) in den Preßkanal einmündet.

7. Schwingkolbenpresse nach Anspruch 6, dadurch gekennzeichnet, daß der Aufgabetisch (12) ein gleichförmig umlaufendes Förderband (15) aufweist, und der Übergang zum Preßkanal durch eine feststehende Plattform (16) erfolgt.

## Claims

1. A stationary swinging piston baler for cardboard waste, paper, foil and the like, comprising a curvedly designed press channel (4), in which a press piston (6) arranged to swing about a centre of motion (5) positioned below the press channel moves to and fro, and comprising a supply device, which conveys the material to be compressed through a press channel inlet opening (10) into the press channel (4) in temporal relation to the press piston (6), characterized in that the supply device comprises controlled conveying prongs (20), which move with varying speeds on an approximately kidney-shaped path (26), the path speed of the conveying prongs (20) being substantially greater in the lower half of its path (26) directed towards the filler inlet (10) than in the upper half, such that the conveying prongs (20) enter acceleratedly into the press channel inlet (10) and also exit acceleratedly therefrom.

2. A swinging piston baler according to claim 1, characterized in that the conveying prongs (20) are controlled via a crank-and-rocker mechanism with irregularly revolving crank (22), the crank drive being effected by a roll mechanism comprising elliptical or eccentric gears (30, 31).

3. A swinging piston baler according to claim 1 or claim 2, characterized in that the press piston speed is greater during the return stroke than during the pressing stroke.

4. A swinging piston baler according to claim 3, characterized in that drive of the press piston (6) is effected via a crank-and-rocker mechanism, whose crank angle (38) during the press stroke is greater than 180 degrees.

5. A swinging piston baler according to claim 4, characterized in that the arrangement of the crank-and-rocker mechanism is such that the coupling rod (39) is under tensile loading during the working stroke of the press piston (6).

6. A swinging piston baler according to any one of the claims 1 to 5, characterized in that a feed chamber (11) is connected upstream of the inlet opening (10), which feed chamber (11) comprises the conveying prongs in its upper region, while the lower region consists of an approximately horizontal feed table (12) which discharges into the press channel at the lower end of the inlet opening (10).

7. A swinging piston baler according to claim 6, characterized in that the feed table (12) comprises a regularly revolving conveyor belt (15) and transfer to the press channel is effected by a stationary platform (16).

## Revendications

1. Presse stationnaire à piston oscillant pour déchets de cartonnages, papiers, feuilles, etc. comportant un conduit de compression coudé (4), dans lequel un piston compresseur oscillant (6) décrit un mouvement de va et vient autour d'un pivot (5) situé en-dessous du conduit de compression, et un dispositif d'amenage qui, de facon coordonnée dans le temps avec le piston compresseur (6), introduit le matériau devant être comprimé par un orifice de remplissage (10) dans le conduit de compression (4), caractérisée en ce que le dispositif d'amenage présente des doigts de transport motorisés (20), qui se déplacent avec des vitesses différentes sur une trajectoire sensiblement réniforme (26), la vitesse de parcours des doigts de transport (20) dans la moitié inférieure de la trajectoire (26) tournée vers l'orifice de remplissage (10) étant bien plus élevée que dans la moitié supérieure, si bien que les doigts de transport (20) pénètrent dans l'ouverture du conduit de compression (10) à l'état accéléré sortent également à l'état accéléré.

2. Presse à piston oscillant selon la revendication 1, caractérisée en ce qu'une transmission à manivelle oscillante avec une manivelle (22) à rotation irrégulière commande les doigts de transport (20), l'entraînement par manivelle se faisant par une transmission par enroulement qui comporte des roues dentées elliptiques respectivement excentriques (30, 31).

3. Presse à piston oscillant selon la revendication 1 ou 2, caractérisée en ce que la vitesse du piston compresseur est plus élevée pendant la course de retour que pendant la course de compression.

4. Presse à piston oscillant selon la revendication 3, caractérisée en ce que l'entraînement du piston compresseur (6) se fait au moyen d'une transmission à manivelle oscillante, l'angle (38) couvert par la manivelle pendant la course de compression étant supérieur à 180 degrés.

5. Presse à piston oscillant selon la revendication 4, caractérisée en ce que la transmission à manivelle oscillante est disposée de manière à ce que la tige formant bielle (39) est soumise à une contrainte de traction pendant la course de travail du piston compresseur (6).

6. Presse à piston oscillant selon l'une des revendications 1 à 5, caractérisée en ce qu'un compartiment de chargement (11) est disposé à l'avant de l'orifice de remplissage (10), ce compartiment comportant, dans sa partie supérieure, les doigts de transport (20) et, dans sa partie inférieure, une table de chargement (12) sensiblement horizontale, qui débouche au niveau de l'extrémité inférieure de l'orifice de remplissage (10) dans le conduit de compression.

7. Presse à piston oscillant selon la revendication 6, caractérisée en ce que la table de chargement (12) présente un convoyeur à bande (15) à rotation régulière et en ce que le passage dans le conduit presseur se fait par une plate-forme fixe (16).
